# EUROPÄISCHE PATENTSCHRIFT

(11) **EP 0 288 814 B1**
(45) Veröffentlichungstag und Bekanntmachung des Hinweises auf die Patenterteilung: **13.05.1992**
(21) Anmeldenummer: 88105782.2
(22) Anmeldetag: 12.04.1988
(51) Int. Cl.: B65H 45/28, B65H 31/30

(54) **Vorrichtung zum Unterteilen einer endlosen Papierbahn mit Zickzackfalzung**
Device for subdividing an endless zig-zag folded paper web
Dispositif pour subdiviser une bande de papier sans fin avec un plissement en accordéon

(30) Priorität: 16.04.1987 CH 1495/87; 02.10.1987 CH 3867/87
(43) Veröffentlichungstag der Anmeldung: 02.11.1988
(73) Patentinhaber: INVOLVO AG, CH-5624 Bünzen (CH)
(72) Erfinder: Roth, Oscar, CH-5622 Waltenschwil (CH)
(74) Vertreter: Fillinger, Peter, Dr.

(56) Entgegenhaltungen:
- DE-A- 2 205 785
- DE-A- 3 502 176

## Beschreibung

Die vorliegende Erfindung bezieht sich auf eine Vorrichtung gemäss dem Oberbegriff des Anspruchs 1.

Solche Vorrichtungen sind beispielsweise aus der DE-A-3502176 bekannt. Bei dieser bekannten Vorrichtung wird ein fertiger Stapel an seinem oberen Ende durch eine in einer horizontalen Ebene quer verschiebbare Trenneinrichtung von der nachlaufenden Papierbahn abgetrennt. Diese Einrichtung hat den Nachteil, dass sie nur funktioniert, wenn die Falze der Papierbahn vollkommen flach gequetscht sind. Nur dann liegen die einzelnen Bogen in der Trennebene vollständig planparallel aufeinander. Nur in seltenen Fällen wird dieser Idealzustand mittels den Falz- oder Perforierwerkzeugen erreicht. In der Regel entspannt sich das Papier nach der Falzung im Bereich der Falze geringfügig, wodurch sich auf der Auflageebene 65 ein Stapel bildet, dessen oberste Bogen in der Draufsicht konkav gewölbt sind. Nur die untersten Bogen sind eben. Wird der fertige Stapel durch die Trenneinrichtung abgetrennt, zerreisst diese einen oder beide der an die Trennebene angrenzenden Bogen an irgendeiner Stelle; nur nicht im Falz! Die zerrissenen Papierbogen werden vom Trennorgan ganz oder teilweise aus dem Stapel herausgestossen und hängen seitlich an diesem herunter. Solche Schäden müssen dann von Hand behoben werden, was Betriebsunterbrüche zur Folge hat.

Die vorliegende Erfindung stellt sich daher die Aufgabe, eine Vorrichtung gemäss der DE-A-3502176 derart zu verbessern, dass der fertige Stapel durch die Trenneinrichtung möglichst zuverlässig entlang eines Falzes abgetrennt wird. Die Lösung dieser Aufgabe ergibt sich durch die kennzeichnenden Merkmale des Anspruchs 1.

Die Merkmale der Ansprüche 1 bis 3 dienen dazu, das durch die Aufgabe vorgegebene Ziel auch bei wechselnden Papierformaten oder bei wechselnder Qualität des Papiers oder der Falz- oder Perforierwerkzeuge zu erreichen.

Erfindungsgemäss wird diese Aufgabe gelöst durch die kennzeichnenden Merkmale des Anspruchs 1.

Anhand der beiliegenden schematischen Zeichnung wird die Erfindung beispielsweise erläutert. Es zeigen:
- Fig. 1: eine Seitenansicht einer Vorrichtung wobei Teile weggelassen sind,
- Fig. 2: eine Draufsicht auf die Vorrichtung gemäss Fig. 1,
- Fig. 3: eine gleiche Darstellung wie Fig. 1 mit eingezeichneter Papierbahn,
- Fig. 4: eine Seitenansicht eines zweiten Ausführungsbeispiels, wobei Teile weggelassen sind,
- Fig. 5: eine Draufsicht auf Fig. 4 und
- Fig. 6: das Detail VI in Fig. 4 in vergrösserter Darstellung.

In einem Maschinenständer 1 endet eine erste Förderstrecke 2 mit der eine zickzack-gefalzte Papierbahn 3 (Fig. 3) in Schuppenformation herangeführt wird. Am Ende der Förderstrecke 2 überläuft die Papierbahn 3 eine Umlenkwalze 4, wo sie umgelenkt wird und in einen vertikalen Stapelschacht 5 abfällt und sich darin zu einem Stapel 6 aufschichtet. Die Umlenkwalze 4 wird durch mehrere nebeneinander auf einer Welle 4ʹ angeordnete Kreisscheiben gebildet, um die die Förderstrecke bildende endlose Bänder 2ʹ geführt sind. Die Welle 4ʹ ist durch einen Motor M angetrieben. Der Stapelschacht 5 weist zu gegenüberliegenden Seiten Führungen 7, 7ʹ auf, die in Seitenansicht gemäss Fig. 1 vertikale Führungsebenen 8 und 9 bilden. Der sich im Stapelschacht 5 bildende Stapel 6 liegt mit seinen die Falze der Papierbahn enthaltenden, vertikalen Seiten gegen die Führungsebenen 8, 9 an. Die Führungen 7 weisen in ihrem unteren Bereich angetriebene, endlose Bänder auf, deren einander zugewandte, in den Führungsebenen 8, 9 liegenden Trums sich nach unten bewegen und mit lockerem Reibschluss die anliegenden Falze nach unten drücken. Der Abstand der Führung 7ʹ von der Führung 7 kann entsprechend dem zu verarbeitenden Format eingestellt werden. Das gleiche gilt mit Bezug auf allfällig vorhandene Seitenführungen, die zur Förderrichtung der Förderstrecke 2 parallele, senkrechte Führungsebenen bilden.

Zwischen den parallelen, endlosen Bändern der Führungen 7, 7ʹ können nicht dargestellte Anstosser vorhanden sein, die mittels eines Schwingantriebs gegen die zugeordnete Führungsebene 8, 9 schwingen und das vertikale Ausrichten des sich bildenden Stapels 6 begünstigen.

Der Stapelschacht 5 ist nach unten durch vier parallele, voneinander distanzierte Platten 10 begrenzt, die nach oben eine Kreissegmentform aufweisen und eine bombierte Auflagefläche 11 für den Stapel 6 bilden. Der Scheitel der Auflagefläche 11 verläuft quer zur Förderrichtung der Förderstrecke 2 bzw. parallel zu den Führungsebenen 8, 9. Durch die bombierte Form der Auflagefläche 11 wird im Stapel 6 der Höhenunterschied ausgeglichen, der sich zwischen den beiden mit den Falzen versehenen Stapelseiten (welche gegen die Führungsebenen 8 und 9 anliegen) und der Stapelmitte ergibt. Durch diesen Höhenausgleich sind jeweils diejenigen Bogen der Papierbahn horizontal ausgerichtet, welche im Bereich des oberen Endes der Führungen 7 und 7ʹ liegen.

Die Platten 10 sind durch einen Quersteg 12 gehalten, dessen Enden an Gewindehülsen 13 befestigt sind. Die Gewindehülsen 13 sind auf durch einen Motor M2 antreibbaren Spindeln 14 aufgeschraubt. Durch ein Drehen der Spindeln 14 können die Platten 10 zwischen einer oberen und einer unteren Endlage verschoben werden, wie dies in Fig. 1 mit strichpunktierten Linien angedeutet ist. In der oberen Endlage liegen die Platten 10 unter jedoch nahe dem Verschiebeweg eines Trennmessers 15 wogegen sie in der unteren Endlage unter einer Abtransportstrecke 16 liegen.

Das Trennmesser 15 weist eine gepfeilte, stumpfe Schneide 18 auf. Zumindest nach seiner oberen Seite ist das Trennmesser 15 mit Luftaustrittdüsen 17 versehen die über Luftkanäle an einer nicht dargestellten Blasluftquelle angeschlossen sind. Eine pneumatische Zylinderkolbeneinheit 19 bewegt das Trennmesser 15 aus seiner mit ausgezogenen Strichen gezeigten Ruhelage in eine mit strichpunktierten Linien gezeigte Endlage, in der die Schneide 18 jenseits des Stapelschachtes 5 liegt. Das Trennmesser 15 bewegt sich dabei durch schlitzförmige Öffnungen 20 und 21 in den Führungsebenen 8 bzw. 9.

Die beschriebene Vorrichtung funktioniert wie folgt. Zu Beginn der Stapelbildung befinden sich die Platten 10 in der oberen Endlage, wobei das Trennmesser 15 in die Ruhelage zurückgezogen ist. Die in Schuppenformation herantransportierte Papierbahn 3 fällt über die Umlenkwalze 4 auf die in der Draufsicht konvexe Auflagefläche 11 und stapelt sich zwischen den Führungsebenen 8 und 9. Die Platten 10 werden nun durch ein Drehen der Spindeln 14 kontinuierlich nach unten bewegt, so dass sich zwischen den Führungen 7 und 7ʹ auf den Platten 10 ein Stapel 6 gewünschter Höhe bildet. Die untersten Bogen des Stapels hängen dabei seitlich nach unten, wogegen die im Bereich des Verschiebeweges des Trennmessers 15 befindlichen Bogen horizontal ausgerichtet sind. Hat der Stapel seine Sollhöhe erreicht, wird die Zylinderkolbeneinheit 19 mit Druckluft beaufschlagt, so dass das Trennmesser 15 nach vorne schiesst und längs einem Falz den Stapel 6 von der nachfolgenden Papierbahn abtrennt. Nach erfolgtem Trennschnitt werden die Platten 10 bis unter der Transportstrecke 16 abgesenkt und der gebildete Stapel 6 auf diese aufgesetzt und abtransportiert. Alsdann werden die Platten 10 nach oben gegen das Trennmesser 15 bewegt auf dem sich in der Zwischenzeit der Anfang des nächsten Stapels 6 bildete. Sobald die Platten 10 ihre obere Endlage erreicht haben, wird das Trennmesser 15 zurückbewegt und der darauf begonnene neue Stapel auf die Platten 10 abgelegt. Die durch die Luftaustrittdüsen 17 hindurchtretende Luft bildet unter dem sich neu bildenden Stapel ein Luftkissen, so dass sich der unterste Bogen des neuen Stapels während des Rückhubs des Trennmessers 15 nicht verschiebt. Die Platten 10 werden nun wieder kontinuierlich bis zur vollständigen Bildung des neuen Stapels abgesenkt, worauf erneut das Trennmesser 15 betätigt und der beschriebene Vorgang wiederholt wird.

Beim zweiten Ausführungsbeispiel nach den Fig. 5 bis 6 bezeichnen gleiche Hinweisziffern gleiche Teile wie beim ersten.

Ein wesentlicher Unterschied zwischen diesem und dem vorangehenden Beispiel besteht in der Ausbildung des Trennmessers 15. Dieses weist eine flache Hohlplatte 22 auf, deren Innenraum mit einer nicht dargestellten Druckluftquelle zur Speisung der Blasluftdüsen 17 verbunden ist. Das Trennmesser 15 ist mit vier Lagern 23 an zwei parallelen, mit dem Maschinenständer 1 fest verbundenen Führungsstangen 24 verschiebbar gelagert. Die Führungsstangen 24 sind in der Draufsicht (Fig. 5) leicht zu den Förderrichtungen der Förderstrecken 2 und 16 abgewinkelt. Die stumpfe Schneide 18 des Trennmessers 15 bildet eine an der Hohlplatte 22 drehbar gelagerte, zu den Führungsstangen 24 rechtwinklig orientiere Walze 25. Diese ist sowohl während des Vorlaufs als auch des Rücklaufs von einem Motor M3 mittels einer biegsamen Welle angetrieben und zwar derart, dass sie jeweils auf dem darüber liegenden Papierbogen abrollt. Das heisst, in der Ansicht nach den Fig. 1, 4 und 6 dreht die Walze während des Vorlaufs im Uhrzeigersinn und während des Rücklaufs im Gegenuhrzeigersinn. Damit wird verhindert, dass die Walze 25 beim Vorlauf den darüber befindlichen Papierbogen staucht oder beim Rücklauf aus dem Stapel 6 herauszieht. Der Antrieb der Walze 25 kann auf irgendeine Weise, zum Beispiel auch mittels einem endseitigen Ritzel erfolgen, das mit einer ortsfesten Zahnstange kämmt, die parallel längs einer der Führungsstangen 24 verläuft.

Im Bereich des dem Stapel 6 näher liegenden Endes der Walze 25 ist in oder nahe dem Verschiebeweg des Trennmessers 15 ein Einstechkeil 26 angeordnet, der mittels einem pneumatischen Antrieb 27 in Richtung des eingezeichneten Doppelpfeiles (Fig. 6) hin und her bewegbar ist. Der Antrieb 27 ist fest am Maschinenständer 1 gelagert. Im hohlen und nach unten offenen Einstechkeil 26 ist ein Spreizkeil 28 untergebracht, der fest mit einem im Einstechkeil 26 vertikal verschiebbaren Stift verbunden ist. Der Spreizkeil 28 wird mittels eines elektromagnetischen oder pneumatischen Antriebs 30 auf oder ab bewegt.

Unter dem Einstechkeil 26, jedoch im Wirkbereich des Spreizkeils 28 ist weiter ein flachstabartiger Niederhalter 31 vorhanden, der auf einer Führung 32 parallel zum Einstechkeil 26 verschiebbar und mit nicht dargestellten Mitteln antreibbar ist.

Ist ein Stapel 6 abzutrennen, wird zuerst der Einstechkeil 26 mit eingezogenem Spreizkeil 28 auf der der Walze 25 näher liegenden Seite in den Stapel 6 gesteckt und anschliessend der Spreizkeil 28 ausgefahren. Dadurch wird der im Stapel 6 sich bildende Spalt weiter aufgespreizt. Der Spreizkeil 28 drückt die darunter liegenden Falze in den Bereich der abwärts wirkenden Bänder der Führungen 7ʹ In diesen klaffenden Spalt wird anschliessend der Niederhalter 31 geschoben. Der Spreizkeil 28 wird anschliessend wieder in die Ausgangsstellung zurückgezogen, der Niederhalter verhindert, dass das Papier zurückfedert. Während dieses Voganges werden die Platten 10 weiter abgesenkt, so dass sich der abzutrennende Stapel 6 von den durch den Einstechkeil 26 zurück gehaltenen Papierbogen langsam nach unten entfernt. In diesen weit klaffenden Spalt wird das Trennmesser 15 bis zum Trennschnitt quer durch den Stapelschacht 5 von der Zylinderkolbeneinheit 19 geschoben. Dabei wird die Walze 25 in der Ansicht nach Fig. 6 im Uhrzeigersinn angetrieben. Sie rollt auf dem untersten der zurück gehaltenen Papierbogen ab, welche sich anschliessend reibungsarm auf das über den Düsen 17 sich bildende Luftkissen legen. Während des Vorlaufs des Trennmessers 15 können der Einstechkeil 26 und der Niederhalter 31 in ihre Ruhelage zurückgebracht werden.

Haben die Platten 10 den abgesenkten Stapel an die Abtransportstrecke 16 übergeben und sind sie in die obere Endlage zurückgekehrt, wird das Trennmesser 15 unter dem sich darauf neu bildenden Stapel zurückgezogen, wobei die Walze 25 vorzugsweise im Gegenuhrzeigersinn angetrieben wird. Die Reibung zwischen dem Trennmesser 15 und dem unmittelbar darauf liegenden Papierbogen ist dabei so gering, dass dieser nicht am Trennmesser 15 haftet und mit diesem aus dem Stapel herausgezogen wird.

Ein weiterer wesentlicher Unterschied zum ersten Ausführungsbeispiel liegt in der Anordnung der die Auflagefläche 11 bildenden Platten 10. Diese sind an parallelen, mit dem Quersteg 12 fest verbundenen Trägerleisten 33 je mittels einer Schraube 34 befestigt. Diese ist durch einen vertikalen Schlitz 35 in der Platte 10 hindurch geführt. Durch ein Lösen der Schrauben 34 können die Platten 10 relativ zur zugeordneten Trägerleiste 33 vertikal verstellt werden, so dass sie diese mehr oder weniger weit überragen. Damit kann die dem darauf liegenden Stapel auf seiner Unterseite aufgezwungene Wölbung mehr oder weniger stark gewählt werden. Die Verstellbarkeit der Wölbung ist dann von Vorteil, wenn unterschiedlich steife Papierbogen verarbeitet werden und trotzdem in der Ebene des Trennmessers 15 stets eine horizontale Ausrichtung der Bogenlagen erreicht werden soll.

Nach einem nicht dargestellten Ausführungsbeispiel können beim Trennmesser 15 zur Reibungsminderung auf seiner Oberseite statt der Mittel zur Bildung eines Luftkissens andere Mittel, wie Kugeln oder Walzen, zur Erzielung einer rollenden Reibung vorhanden sein.

## Patentansprüche

1. Vorrichtung zum Unterteilen einer endlosen Papierbahn (3) mit Zickzackfalzung, mit einer im wesentlichen senkrechten und unten durch eine Auflagefläche (11) begrenzten Förderstrecke (5), bei der seitliche Führungen (7, 7') zwei vertikale Führungsebenen (8, 9) für die Falze der Papierbahn bilden, mit einem flachen Trennorgan (15) mit Schneide (18) zwischen der Eingangsstelle (4) und der Auflagefläche (11), das in einer horizontalen Ebene aus einer ausserhalb der Förderstrecke (5) liegenden Ausgangsstellung quer durch diese hindurch in eine zweite Stellung jenseits der Förderstrecke (5) bewegbar ist, und mit einem in der horizontalen Ebene wirksamen Einstechkeil, der vor dem Trennorgan (15) in die Förderstrecke (5) geschoben wird, um einen Stapel (6) auf der der Schneide (18) nächst liegenden Seite aufzuspreizen, wenn das Trennorgan (15) aus seiner Ausgangsstellung in die zweite Stellung bewegt wird, dadurch gekennzeichnet,
dass die die Förderstrecke (5) begrenzende Auflagefläche (11) in der Draufsicht konvex und mit ihrem Scheitel parallel zu den Führungsebenen (8, 9) orientiert ist, und
dass die Führungen (7, 7') gegen die Auflagefläche (11) wirkende und
an den Falzen der Papierbahn reibende Trums aufweisen.

2. Vorrichtung nach Anspruch 1, dadurch gekennzeichnet, dass der gegenseitige Abstand der einander zugewandten Trums der Führungen (7, 7') einstellbar ist, um den Abstand der Führungsebenen (8, 9) entsprechend der Breite des Stapels zu verändern.

3. Vorrichtung nach Anspruch 1, dadurch gekennzeichnet, dass die Wölbung der Auflagefläche (11) einstellbar ist.

4. Vorrichtung nach einem der Ansprüche 1 bis 3, dadurch gekennzeichnet, dass die Schneide des Trennorgans (15) durch eine drehbar gelagerte Walze (25) gebildet wird.

5. Vorrichtung nach Anspruch 4, dadurch gekennzeichnet, dass die Walze (25) angetrieben ist, wenn das Trennorgan (15) aus der Ausgangsstellung in die zweite Stellung bewegt wird, derart, dass ihre Drehrichtung auf der Oberseite der Bewegungsrichtung des Trennorgans (15) entgegen gerichtet ist.

6. Vorrichtung nach Anspruch 5, dadurch gekennzeichnet, dass die Walze (25) angetrieben ist, wenn das Trennorgan (15) aus der zweiten Stellung in die Ausgangsstellung zurückbewegt wird, derart, dass ihre Drehrichtung auf der Oberseite der Bewegungsrichtung des Trennorgans (15) entgegen gerichtet ist.

## Claims

1. Device for subdividing an endless web of paper (3) with fan folding, having an essentially vertical conveying route (5) which is bounded at the bottom by a resting surface (11) and in which lateral guides (7, 7') form two vertical guide planes (8, 9) for the folds of the web of paper, having a flat separating member (15) with a blade (18) between the inlet point (4) and the resting surface (11), which separating member can be moved in a horizontal plane from a starting position, located outside the conveying route (5), transversely through said starting position into a second position beyond the conveying route (5), and having an insertion wedge which is effective in the horizontal plane and is pushed into the conveying route (5) before the separating member (15) in order to spread out a pile (6) on the side located nearest to the blade (18) when the separating member (15) is moved from its starting position into the second position, characterised in that the resting surface (11) bounding the conveying route (5) is convex in the plan view and is oriented with its apex parallel to the guide planes (8, 9), and in that the guides (7, 7') have strands which act against the resting surface (11) and rub on the folds of the web of paper.

2. Device according to Claim 1, characterised in that the mutual spacing of the mutually facing strands of the guides (7, 7') is adjustable in order to vary the spacing of the guide planes (8, 9) corresponding to the width of the pile.

3. Device according to Claim 1, characterised in that the curvature of the resting surface (11) is adjustable.

4. Device according to one of Claims 1 to 3, characterised in that the blade of the separating member (15) is formed by a rotatably mounted cylinder (25).

5. Device according to Claim 4, characterised in that the cylinder (25) is driven when the separating member (15) is moved from the starting position into the second position in such a way that its direction of rotation on the upper side is directed counter to the direction of movement of the separating member (15).

6. Device according to Claim 5, characterised in that the cylinder (25) is driven when the separating member (15) is moved back from the second position into the starting position in such a way that its direction of rotation on the upper side is directed counter to the direction of movement of the separating member (15).

## Revendications

1. Dispositif pour subdiviser une bande de papier (3) sans fin par un pliage en accordéon, comportant un chemin de transfert (5) essentiellement vertical délimité à sa base par une surface d'appui (11), avec deux organes de guidage (7, 7') latéraux formant deux plans de guidage (8, 9) verticaux pour les plis de la bande de papier, ainsi qu'un organe de séparation (15), plat avec un tranchant (18) entre le point d'entrée (4) et la surface d'appui (11), et qui est mobile dans un plan horizontal à partir d'une position de sortie située en dehors du chemin de transfert (5), transversalement à travers ce chemin et une seconde position de l'autre côté du chemin de transfert (5), ainsi qu'un coin d'enfoncement agissant dans le plan horizontal, et qui est poussé dans le chemin de transfert (5) en avant de l'organe séparateur (15), pour ouvrir une pile (6) du côté de l'arête (18), lorsque l'organe séparateur (15) passe de sa position de repos à sa seconde position, caractérisé en ce que la surface d'appui (11) qui délimite le chemin de transfert (5) est orientée de manière convexe en vue de dessus avec son sommet parallèle au plan de guidage (8, 9) et en ce que les organes de guidage (7, 7') présentent des brins agissant vers la surface d'appui (11) et frottant sur les plis de la bande de papier.

2. Dispositif selon la revendication 1, caractérisé en ce que la distance réciproque des brins des organes de guidage (7, 7') est réglable pour modifier la distance des plans de guidage (8, 9) en fonction de la largeur de la pile.

3. Dispositif selon la revendication 1, caractérisé en ce que la courbure de la surface d'appui (11) est réglable.

4. Dispositif selon l'une des revendications 1 à 3, caractérisé en ce que l'arête de l'organe de séparation (15) est constituée par un cylindre (25) monté à rotation.

5. Dispositif selon la revendication 4, caractérisé en ce que le cylindre (25) est entraîné de façon que lorsque l'organe séparateur (15) passe de sa position de repos à sa seconde position, son sens de rotation en surface est opposé au sens du mouvement de l'organe séparateur (15).

6. Dispositif selon la revendication 5, caractérisé en ce que le cylindre (25) est entraîné de façon que lorsque l'organe séparateur (15) revient à partir de sa seconde position dans sa position de sortie, son sens de rotation en surface soit opposé au sens de déplacement de l'organe séparateur (15).
